# FASCICULE DE BREVET EUROPEEN

(11) **EP 4 351 990 B1**
(45) Date de publication et mention de la délivrance du brevet: **21.05.2025**
(21) Numéro de dépôt: 22732152.8
(22) Date de dépôt: 03.06.2022
(51) Int. Cl.: B65D 83/08

(54) **RECHARGES DE PRODUITS MENSTRUELS**
MENSTRUATIONSPRODUKTNACHFÜLLUNGEN
MENSTRUAL PRODUCT REFILLS

(30) Priorité: 10.06.2021 FR 2102146
(43) Date de publication de la demande: 17.04.2024
(73) Titulaire: Marguerite & Cie, 29740 Plobannalec-Lesconil (FR)
(72) Inventeur: LE NOANE, Gaële, 29740 PLOBANNALEC-LESCONIL (FR)
(74) Mandataire: Vidon Brevets & Stratégie
(86) Numéro de dépôt international: PCT/EP2022/065282
(87) Numéro de publication internationale: WO 2022/258548

(56) Documents cités:
- EP-A1- 0 500 428
- FR-A1- 2 623 479
- FR-A1- 3 098 970
- US-A- 5 054 619
- US-A1- 2010 243 504

## Description

### Domaine technique

Le domaine de la présente technique est celui de la mise à disposition de produits menstruels, comme des tampons ou des serviettes hygiéniques. Plus particulièrement, la présente technique concerne des recharges de produits menstruels pour des distributeurs permettant un libre accès à de tels produits menstruels.

### Art antérieur

Certaines entreprises, certains organismes publics ou certaines collectivités locales, territoriales ou nationales (facultés, collèges, lycées, cités universitaires ...) souhaitent offrir en libre accès, par exemple dans les toilettes de leurs locaux, des produits de santé et notamment des produits menstruels, pour des raisons de lutte contre les inégalités et contre la précarité des femmes. En effet, les produits menstruels peuvent représenter un coût très élevé pour certaines femmes en grandes difficultés financières.

Des distributions de ces produits, sous leur forme commercialisée (c'est-à-dire dans les emballages prévus pour être vendus) sont déjà mises en œuvre, par exemple dans des lieux à vocation d'entraide et d'accompagnement, grâce à des collectes de produits préalablement effectuées.

Il existe aussi une solution de mise à disposition de produits menstruels sous la forme de distributeurs présentant par exemple un ou deux compartiments de stockage de produits, lesquels s'accumulent ensuite dans un compartiment ouvert permettant l'accès libre aux produits.

Ce type de distributeurs présentent cependant au moins deux inconvénients importants, à savoir le non-respect de certaines règles d'hygiène indispensables pour ce type de produits et l'absence d'ergonomie et de praticité pour les personnes en charge de l'approvisionnement de ces distributeurs. En effet, ces distributeurs doivent être remplis, par leur partie supérieure, avec des produits « en vrac », ce qui n'est pas pratique. De plus, la présence d'un grand nombre de produits dans le compartiment ouvert, et donc un accès potentiel à plusieurs produits au moment d'en prendre un pour son propre usage posent des problèmes d'hygiène évidents, sans compter la manipulation de produits « en vrac » au moment de l'approvisionnement du distributeur.

Une solution de mise à disposition de produits menstruels, ergonomique pour les utilisatrices ainsi que pour les personnes en charge de leur gestion, et respectueuse des contraintes d'hygiène liées à ce type de produits, est décrite dans les demandes de brevet WO2021008891 et FR3098970, du même déposant que la présente demande de brevet. Cette solution prévoit un distributeur présentant un ou plusieurs compartiments destinés à recevoir une ou plusieurs recharges comprenant par exemple chacune un type de produits menstruels (tampons, de tailles différentes, avec ou sans applicateur, serviettes hygiéniques de tailles différentes), facilitant ainsi l'approvisionnement du distributeur mais également le stockage des produits. En effet, le personnel en charge de l'approvisionnement d'un distributeur n'a pas à alimenter le distributeur directement en produits, disponibles par exemple « en vrac » dans un sac ou un carton, mais a simplement à insérer une ou plusieurs recharges, pleines et fermées, dans le distributeur, puis à ouvrir chaque recharge pour rendre disponibles les produits, comme décrit ci-après.

Les avantages d'un tel distributeur, ainsi que les recharges associées, sont notamment décrits dans la demande de brevet précitée.

Cependant, ces recharges présentent certains inconvénients, comme une fragilité due au fond et à la partie supérieure (permettant de remplir les recharges avec les produits) se fermant par collage ainsi qu'un manque d'ergonomie de montage de la recharge.

Il existe donc un besoin de recharges de produits menstruels robustes et dont le montage est optimisé.

### Exposé de l'invention

La présente technique répond à ce besoin en proposant une recharge pour produits menstruels, formée par une découpe en carton (10a, 10b, 10c) présentant les éléments suivants articulés entre eux par des lignes de pliage :
- quatre parois latérales comprenant :
   - une première paire de parois opposées, dites face avant (*F-av*) et face arrière (*F-ar*), de forme rectangulaire, de même largeur, la longueur de ladite face (*F-av*) avant étant supérieure à la longueur de la face arrière (*F-ar*), la face (*F-av*) avant présentant, à une extrémité supérieure, une partie amovible (*Ouv*) prédécoupée selon une forme prédéterminée pour la mise à disposition des produits contenus dans la recharge,
   - une deuxième paire de parois opposées, dites premier côté (*C1*) et deuxième côté (*C2*)*,* de même largeur,
- un fond à fermeture automatique, dit fond automatique, dont chaque élément (*F1, F2, F3, F4*) est articulé par une ligne de pliage (*P1*, *P2*, *P3, P4*) respectivement à une extrémité inférieure de chacune des quatre parois latérales,
- un premier et un deuxième rabats (*R1, R2*)*,* chacun articulé par une ligne de pliage (*P5, P6*) respectivement dans le prolongement de l'extrémité supérieure des faces avant et arrière,
- un premier et un deuxième volets de fermeture (*V1, V2*), chacun articulé par une ligne de pliage (*P7, P8*) respectivement dans le prolongement de l'extrémité supérieure des premier et deuxième côtés (*C1, C2*)*,* le premier volet de fermeture (*V1*) présentant une languette (*L*) et le deuxième volet de fermeture (*V2*) présentant une fente de verrouillage (*Fv),*
les premier et deuxième volets de fermeture (*V1, V2*) coopérant entre eux par l'insertion de la languette (*L*) dans la fente de verrouillage *(Fv)* pour assurer une fermeture verrouillée réversible de la recharge, à l'extrémité opposée au fond automatique.

En outre, le premier rabat (*R*1*)* est articulé par une ligne de pliage (*P5*) à la partie amovible *(Ouv)* prédécoupée de la face avant (*F-av*)*.*

Ainsi, la présente technique propose une solution nouvelle et inventive pour la fermeture d'une recharge pour produits menstruels formée à partir d'une découpe carton, fournissant une recharge robuste et simple à monter. Pour ce faire, la recharge comporte quatre parois latérales, un fond automatique et une fermeture supérieure verrouillée et réversible. La robustesse et l'hermétisme sont notamment obtenus grâce au fond automatique et à une superposition d'éléments formant la fermeture verrouillée et sans utilisation d'élément fixant tel que de la colle dont les inconvénients connus résident notamment dans une fragilité due aux imprécisions de collage. De plus, cette fermeture verrouillée est assurée par **un** système de languette insérée dans une fente de verrouillage, permettant une grande simplification **du** procédé de montage et donc **un** gain de temps et de coûts associés.

Par ailleurs, la fermeture verrouillée est conçue de sorte à ce que la superposition de certains éléments n'entrave pas la descente des produits dans la recharge lors de son utilisation, par exemple via le retrait d'une des couches, en l'occurrence le premier rabat, au moment de l'ouverture de la recharge pour la mise à disposition des produits. Pour ce faire, ce premier rabat fait partie intégrante de la partie amovible prédécoupée prévue sur la face avant de la recharge, pour la mise à disposition des produits.

Selon un aspect particulier, les premier et deuxième rabats (*R1, R2*) présentent une forme trapézoïdale dont la grande longueur correspond à la ligne de pliage (*P5, P6*) avec la face avant (F-*av*), respectivement face arrière (*F-ar*), et la largeur est inférieure à la largeur des premier et deuxième côtés (*C1, C2*).

La forme trapézoïdale des rabats leur permet de ne pas frotter contre les côtés de la recharge lorsqu'ils sont ramenés vers l'intérieur de la recharge lors de leur pliage pour la fermeture de la partie supérieure. De plus, la largeur de ces deux rabats permet la superposition avec les deux autres éléments de la fermeture réversible (les volets de fermeture) de manière à renforcer la robustesse de la partie supérieure de la recharge une fois fermée.

Selon une caractéristique particulière, les premier et deuxième côtés (*C1, C2*) présentent une forme composée à une extrémité inférieure d'un rectangle prolongé d'un triangle rectangle à une extrémité supérieure et où le plan supérieur reliant la face avant (*F-av*) et la face arrière *(F-ar)* présente un angle inférieur à 90° avec la face avant (*F-av*).

Cette configuration permet de faciliter la descente des produits une fois la recharge installée dans le distributeur, la « tête en bas » par rapport à la phase de montage et de remplissage de la recharge, c'est-à-dire, le fond automatique sur le dessus et la fermeture verrouillée réversible en bas. Autrement dit, une fois installée dans le distributeur, la recharge présente une pente dans sa partie inférieure permettant la descente progressive des produits au fur et à mesure des prélèvements des utilisatrices.

Selon une variante qui ne fait pas l'objet de la présente invention, le premier rabat (*R1*) est articulé par une ligne de pliage (*P5*) à une portion (*Br*) de la face avant (*F-av*), la portion (*Br*) étant de forme sensiblement rectangulaire avec le côté opposé à la ligne de pliage (*P5*) correspondant à un côté de la partie amovible (*Ouv*) prédécoupée de la face avant (*F-av*).

Par exemple, l'angle est inférieur à 20°.

Ainsi, selon cette variante, la partie amovible prédécoupée prévue sur la face avant de la recharge pour la mise à disposition des produits n'est pas prolongée par le premier rabat mais laisse une portion, notée barre de retenue, solidaire de la recharge, sur toute la largeur de la face avant. Cette variante est particulièrement adaptée aux recharges contenant des produits de petite taille tels que les tampons sans applicateur. Selon cette variante par ailleurs, la « pente » permettant la descente des produits est inférieure à celle prévue pour les recharges contenant les autres types de produits, tels que les tampons avec applicateur ou les serviettes. En effet, les petits produits sont plus mobiles dans la recharge et la barre de retenue, ainsi que la faible pente, permettent d'éviter que plusieurs produits ne descendent en même temps dans le compartiment de mise à disposition dès qu'un produit est prélevé.

Enfin, du fait de cette barre de retenue, le premier rabat ne peut pas être retiré au moment de l'ouverture de la recharge, une fois installée dans le distributeur. Cependant, la pente est avantageusement calculée de sorte à ce que les produits ne soient pas gênés dans leur descente par un rabat qui pourrait accidentellement être un peu relevé à l'intérieur de la recharge.

Selon un aspect particulier, la découpe en carton (10a, 10b, 10c) est formée en une seule pièce. L'utilisation d'une seule découpe de carton pour former une recharge permet de limiter le collage au montage de la recharge, renforçant ainsi la robustesse de la recharge et l'ergonomie de la phase de montage, tout en réduisant les coûts en limitant l'utilisation d'élément fixateur tel que de la colle.

Par exemple, la face arrière (*F-ar*) est articulée avec le deuxième côté (*C2*) par une ligne de pliage (*P9*)*,* le deuxième côté (*C2*) est articulé avec la face avant (*F-av*) par une ligne de pliage (*P10*), la face avant (*F-av*) est articulée avec le premier côté (*C1*) par une ligne de pliage (*P11*) et le bord libre de la face arrière (*F-ar*) ou du premier côté (*C1*) présente un rabat de fixation (*Rf*) articulé par une ligne de pliage (*P12*).

Cet agencement des différentes parties de la recharge dans la découpe carton permet notamment la fixation par collage des parois latérales appelées face arrière et premier côté, correspondant selon cet exemple aux plus petites longueurs, réduisant ainsi la fragilité potentiellement engendrée par ce collage.

### Présentation des figures

D'autres buts, caractéristiques et avantages de la technique proposée apparaîtront plus clairement à la lecture de la description suivante, donnée à titre de simple exemple illustratif, et non limitatif, en relation avec les figures, parmi lesquelles :
[Fig 1a] présente une vue dépliée de la découpe carton formant une recharge, selon un premier mode de réalisation de la présente technique ;
[Fig 1b] présente une vue dépliée de la découpe carton formant une recharge, selon un deuxième mode de réalisation de la présente technique ;
[Fig 1c] présente une vue dépliée de la découpe carton formant une recharge, selon un autre mode de réalisation non revendiqué de la présente technique ;
[Fig 2] présente une vue de la découpe carton formant la recharge selon la figure 1a, à plat après collage des parois verticales et de certains éléments du fond automatique ;
[Fig 3a] présente une vue en perspective de la face avant d'une recharge montée ;
[Fig 3b] présente une vue en perspective de la face arrière d'une recharge montée ;
[Fig 4a] illustre une première étape de la fermeture d'une recharge ;
[Fig 4b] illustre une deuxième étape de la fermeture d'une recharge ;
[Fig 4c] illustre une troisième étape de la fermeture d'une recharge ;
[Fig 4d] illustre une vue du dessus d'une recharge fermée ;
[Fig 5a] présente une vue en perspective d'une recharge en position d'utilisation, selon le premier mode de réalisation de la présente technique ;
[Fig 5b] présente une vue en perspective d'une recharge en position d'utilisation, selon le deuxième mode de réalisation de la présente technique ;
[Fig 5c] présente une vue en perspective d'une recharge en position d'utilisation, selon un autre mode de réalisation non revendiqué de la présente technique.

### Description détaillée de modes de réalisation de l'invention

Le principe général de la technique proposée repose sur la forme et l'agencement des éléments de la découpe en carton formant une recharge, permettant non seulement d'améliorer la robustesse de la recharge mais également d'optimiser la manutention pour le remplissage et la fermeture de la recharge, sans usage d'élément fixateur tel que la colle ou une pièce autocollante.

Pour ce faire, il est prévu d'une part une fermeture de type « fond automatique », à une extrémité de la recharge, et d'autre part une fermeture verrouillée réversible, basée sur un système de languette insérée dans une fente à verrouillage, à l'autre extrémité de la recharge. Ces deux types de fermeture sont caractérisés par l'absence d'utilisation d'élément collant, ce qui limite la manutention et les risques d'imprécision dus à un système de fermeture par collage. De plus, cela permet également une fermeture réversible, bien que verrouillée et donc très fiable, rendant possible une ouverture de la recharge sans détérioration, par exemple lorsqu'une erreur est intervenue dans les produits insérés dans la recharge, ou pour s'assurer du bon nombre de produits insérés dans la recharge ...

De plus, la robustesse est obtenue d'une part grâce au fond automatique, technique réputée fiable, robuste et facile à mettre en œuvre lors du montage de la recharge, et d'autre part grâce à la superposition de plusieurs éléments formant la fermeture verrouillée réversible. Il convient cependant que cette superposition ne gêne pas l'utilisation même de la recharge, et donc n'entrave pas la descente des produits menstruels dans la recharge pour leur mise à disposition. Il est ainsi prévu, selon une variante de réalisation, qu'un élément de la fermeture verrouillée réversible puisse être retiré au moment de la mise en service de la recharge. Ceci est rendu possible grâce à l'intégration de cet élément dans la partie prédécoupée de la recharge, prévue pour être enlevée une fois la recharge insérée dans le distributeur pour la mise à disposition des produits menstruels. Ainsi, les principaux inconvénients relevés sur les recharges actuelles, tels que la fragilité des deux zones de fermeture de la recharge et le manque d'ergonomie du montage, sont surmontés grâce à la technique proposée.

En effet, l'absence de collage au montage réduit considérablement les fragilités et les imperfections de fermeture dues à l'utilisation d'une technique de collage, pouvant par exemple laisser échapper des produits lors du transport et de l'insertion de la recharge dans un distributeur. De plus, l'absence de collage et le fond automatique optimise fortement l'ergonomie de montage de la recharge, réduisant ainsi le temps de montage et le coût associé.

Enfin, la superposition de plusieurs éléments pour la fermeture verrouillée réversible permet de renforcer la robustesse de la recharge, notamment lorsqu'elle est pleine, contribuant ainsi à éviter la perte de produits lors du transport ou de la manutention de la recharge avant utilisation.

Les figures 1a à 1c présentent une vue dépliée de la découpe carton (respectivement 10a, 10b et 10c) formant une recharge, selon trois modes de réalisation de la présente technique, pour des produits menstruels différents, respectivement des serviettes, des tampons avec et sans applicateur. Les trois modes de réalisation illustrés en figures 1a à 1c diffèrent donc entre eux d'une part par les dimensions de la découpe carton et des différents éléments la composant et d'autre part par le positionnement du rabat *Rf* destiné à être collé sur une des parois verticales de la recharge pour obtenir une recharge en volume. Les trois figures 1a à 1c ne sont donc pas décrites toutes les trois en détails et illustrent des exemples non limitatifs de la technique proposée. La figure 1c illustre également une variante de réalisation du premier rabat *R1* formant la fermeture réversible et de la partie amovible prédécoupée *Ouv* prévue sur la face avant, qui ne font pas partie de la présente invention.

Selon ces modes de réalisation, et plus particulièrement le mode de réalisation illustré par la figure 1a, la découpe carton se présente en une seule pièce 10a dont les éléments sont articulés entre eux via des lignes de pliage de manière à obtenir, une fois assemblés, quatre parois latérales, un fond et une fermeture supérieure permettant le remplissage de la recharge avec les produits menstruels, avant son stockage (le cas échéant) et transport (puis stockage à nouveau le cas échéant) vers le lieu de mise en service dans un distributeur associé.

Ainsi, les quatre parois latérales comprennent :
- une première paire de parois opposées, dites face avant *F-av* et face arrière *F-ar,* de forme rectangulaire, de même largeur, et conçues de manière à ce que la longueur de la face *F-av* avant soit supérieure à la longueur de la face arrière *F-ar.* Cette configuration permet ainsi d'obtenir une pente facilitant la descente des produits dans la recharge, lorsque celle-ci est insérée dans le distributeur. De plus, la face avant *F-av* présente, à une extrémité supérieure, une partie amovible *Ouv* prédécoupée (illustrée avec des rayures) selon une forme prédéterminée pour la mise à disposition des produits contenus dans la recharge. En effet, pour son utilisation, la recharge est insérée, pleine de produits et fermée grâce à la fermeture verrouillée décrite ci-après, dans le distributeur, puis découpée au niveau de la partie prédécoupée prévue à cet effet, de manière à permettre aux produits qu'elle contient d'en sortir, au fur et à mesure des besoins des utilisatrices ;
- une deuxième paire de parois opposées, dites premier côté *C1* et deuxième côté *C2,* de même largeur, et présentant une forme et des dimensions adaptées pour faciliter la descente des produits une fois la recharge installée dans le distributeur grâce à un angle inférieur à 90° entre la face avant et le plan supérieur reliant les faces avant et arrière.

Selon ce mode de réalisation, ces quatre parois latérales sont articulées entre elles par des lignes de pliage *P9, P10* et *P11,* telles que :
- la face arrière *F-ar* est articulée avec le deuxième côté par la ligne de pliage *P9,*
- le deuxième côté *C2* est articulé avec la face avant *F-av* par la ligne de pliage *P10,*
- la face avant *F-av* est articulée avec le premier côté *C1* par la ligne de pliage *P11,* et
- le bord libre du premier côté *C1* présente un rabat de fixation Rf articulé par la ligne de pliage *P12 ;* ce rabat de fixation *Rf* (relié au bord libre de la face arrière *F-ar* dans le mode de réalisation illustré en figure 1b) permet la fixation par collage de la face arrière et du premier côté, correspondant selon cet exemple aux plus petites longueurs, réduisant ainsi la fragilité potentiellement engendrée par ce collage.

Par ailleurs, le fond à fermeture automatique, dit fond automatique, comprend quatre éléments *F1, F2, F3* et *F4,* articulés par les lignes de pliage *P1, P2, P3 et P4* aux extrémités inférieures de chacune des quatre parois latérales : l'élément *F1* est articulé par la ligne de pliage *P1* au premier côté *C1,* l'élément *F2* est articulé par la ligne de pliage *P2* à la face avant *F-av,* l'élément *F3* est articulé par la ligne de pliage *P3* au deuxième côté *C2* et l'élément *F4* est articulé par la ligne de pliage *P4* à la face avant *F-ar.* Ce fond automatique correspond à une technique connue en soi (non détaillée ici) et contribue fortement à la robustesse de la recharge.

La découpe carton 10a comprend également des éléments destinés à former une fermeture verrouillée réversible à l'opposé du fond automatique, une fois le remplissage de la recharge effectué avec les produits menstruels adéquats. Cette fermeture verrouillée réversible comprend notamment les éléments suivants :
- un premier et un deuxième rabats *R1, R2,* respectivement dans le prolongement de l'extrémité supérieure des faces avant et arrière. Le premier rabat *R1* est par exemple articulé par la ligne de pliage *P5* à la face avant *F-av,* et plus particulièrement, selon ce premier mode de réalisation, à la partie amovible *Ouv* prédécoupée décrite ci-dessus. De cette manière, le premier rabat *R1*, contribuant à la robustesse de la recharge pendant le transport, peut être retiré au moment de l'utilisation de la recharge de façon à ne pas gêner la descente des produits dans la recharge en fonctionnement. En effet, lorsque la partie prédécoupée *Ouv* est retirée pour la mise en service de la recharge, le premier rabat *R1* est lui aussi retiré. Le deuxième rabat *R2* est quant à lui articulé par la ligne de pliage *P6* à la face arrière *F-ar.* Selon la technique proposée, les premier et deuxième rabats *R1, R2* présentent une forme trapézoïdale dont les dimensions leur permettent de ne pas frotter contre les côtés de la recharge lorsqu'ils sont ramenés vers l'intérieur de la recharge lors de leur pliage pour la fermeture de la partie supérieure de la recharge, tout en fournissant une surface de superposition avec les deux autres éléments de la fermeture réversible décrits ci-après, de manière à renforcer la robustesse de la partie supérieure de la recharge une fois fermée ;
- un premier et un deuxième volets de fermeture *V1, V2,* respectivement dans le prolongement de l'extrémité supérieure des premier et deuxième côtés. Le premier volet *V1* est articulé par la ligne de pliage *P7* au premier côté *C1* et présente une languette *L* et le deuxième volet de fermeture *V2* est articulé par la ligne de pliage *P8* au deuxième côté *C2* et présente une fente de verrouillage *Fv,* de sorte à ce qu'ils coopèrent entre eux par l'insertion de la languette *L* dans la fente de verrouillage *Fv* pour assurer une fermeture verrouillée réversible de la recharge, à l'extrémité opposée au fond automatique. Ainsi, cette fermeture est assurée sans élément collant, ayant pour effet non seulement de simplifier le montage de la recharge, mais également de renforcer la robustesse de la recharge grâce à un verrouillage assuré par la fente de verrouillage (technique connue en soi et non décrite ici). De plus, une possibilité d'ouverture, sans détérioration de la recharge, est quand même assurée grâce au système de languette et de fente, ce qui n'est pas le cas lorsqu'un élément collant est utilisé (en général, le carton est abîmé lorsqu'on décolle deux éléments).

De plus, les deuxième rabat *R2* et deuxième volet *V2* sont avantageusement conçus et agencés de sorte à optimiser la forme de la découpe carton 10a, et à limiter les points de fragilité. Par exemple, ils présentent entre eux une ligne prédécoupée *Dec* permettant de les séparer au moment du montage de la recharge.

Ainsi, une recharge telle qu'illustrée sur les figures 1a à 1cpermet de résoudre le problème technique de la robustesse de la recharge, une fois montée et remplie de produits menstruels, et de la simplification de son montage.

Comme visible sur la Figure 1c, la forme prédécoupée *Ouv* est différente de celles illustrées sur les figures 1a et 1b, de manière à s'adapter aux produits prévus pour la forme de recharge spécifique que sont les tampons sans applicateur présentant une plus petite taille que les serviettes ou les tampons avec applicateur. Cette variante ne fait pas partie de l'invention revendiquée. Notamment, cette forme prédécoupée prévoit une barre de retenue *Br* à l'extrémité de la face avant, de sorte à ce que les produits ne puissent pas sortir en grand nombre de la recharge lorsque celle-ci est ouverte une fois installée dans le distributeur. Cette variante, non revendiquée, est particulièrement adaptée aux produits de type tampons sans applicateurs, de petite taille et ayant tendance à se disperser facilement par l'ouverture de la recharge, dès qu'un produit est prélevé dans le compartiment de mise à disposition. Pour pallier cet inconvénient, en plus de la barre de retenue *Br,* il est prévu que la pente de la recharge (généralement de l'ordre de 45° pour les autres types de produits et modes de réalisation de la recharge) soit inférieure à 20°, et plus proche de l'ordre de 5°. De cette manière, les produits s'écoulent plus lentement dans la recharge et ne s'accumulent pas en grand nombre dans le compartiment de mise à disposition du distributeur. Selon cette variante, le premier rabat *R1* ne fait pas donc partie intégrante de la partie prédécoupée *Ouv,* du fait de la barre de retenue *Br.* Ceci ne porte cependant pas préjudice à la bonne descente des produits dans la recharge, même si ce rabat devait accidentellement se trouver un peu relevé à l'intérieur de la recharge, du fait de la faible pente prévue.

Les dimensions des recharges illustrées sur les figures 1a à 1c sont les suivantes, données ici à titre de simples exemples non limitatifs :
- recharge 10a : la largeur des faces avant et arrière est de dix centimètres ; la hauteur de la face avant est de trente-huit centimètres ; la largeur des premier et deuxième côtés est de onze centimètres ; la largeur totale de la découpe est d'environ quarante-huit centimètres et la hauteur totale de la découpe est d'environ cinquante-trois centimètres.
- recharge 10b : la largeur des faces avant et arrière est de seize centimètres ; la hauteur de la face avant est de vingt-cinq centimètres ; la largeur des premier et deuxième côtés est de onze centimètres ; la largeur totale de la découpe est d'environ soixante-six centimètres et la hauteur totale de la découpe est d'environ quarante-cinq centimètres.

- recharge 10c : la largeur des faces avant et arrière est de cinq centimètres ; la hauteur de la face avant est de vingt centimètres ; la largeur des premier et deuxième côtés est de onze centimètres ; la largeur totale de la découpe est d'environ trente-cinq centimètres et la hauteur totale de la découpe est d'environ vingt-huit centimètres.

La figure 2 illustre une forme aplatie 10a' de recharge dont les parois latérales ont été assemblées, par exemple en collant le rabat de fixation *Rf* du premier côté *C1* à l'intérieur du bord libre de la face arrière *F-ar,* ainsi qu'en collant les éléments du fond automatique, selon un principe connu et non décrit ici. La forme ainsi obtenue après collage a été aplatie (on voit en effet une portion du premier volet *V1* avec une portion de la languette *L* en plan arrière, alors que la face avant *F-av* et le deuxième côté se trouvent en premier plan), pour le stockage et le transport vers l'atelier de montage et de remplissage de la recharge. De cette manière, une partie du montage de la recharge est effectuée, par exemple dans l'atelier de fabrication et de découpe du carton délivrant la découpe 10a, respectivement 10b et 10c (illustrées aux figures 1à à 1c), par collage des parois latérales et des pièces du fond automatique, de manière à pouvoir limiter les dernières étapes de montage à la fermeture supérieure de la recharge, une fois celle-ci remplie avec les produits menstruels. De plus, cette forme aplatie permet un transport et un stockage optimaux en termes d'encombrement, optimisant la logistique.

Les figure 3a et 3b illustrent, respectivement en vue de face et vue arrière, un exemple de recharge montée 11a, par simple déploiement de la forme aplatie 10a' illustrée en figure 2. En effet, un geste suffit à former la recharge, de sorte à ce que les éléments du fond automatique coopèrent pour fermer une extrémité de la recharge et ainsi obtenir une recharge tenant à plat, verticalement, sur le fond automatique fermé et présentant une ouverture supérieure destinée au remplissage des produits. Le fond automatique présente l'avantage d'être plat et donc de faciliter le remplissage de la recharge, contrairement aux recharges de certaines solutions actuelles dont la base biseautée est d'abord fermée par collage et constitue le fond de la recharge, de sorte que les produits sont insérés dans une recharge inclinée, ce qui rend plus compliqué le remplissage. En effet, selon la présente technique, le fond peut reposer sur le plan de travail de sorte à ce que la recharge tienne verticalement pendant le remplissage, la fermeture verrouillée réversible spécifique de la présente technique se trouvant ainsi sur le dessus de la recharge pleine.

Une fois la recharge remplie avec les produits menstruels adéquats, il reste à la refermer afin d'assurer sa fermeture verrouillée et réversible, avant transport et/ou stockage vers le lieu d'utilisation.

Les figures 4a à 4d illustrent, par des vues du dessus de la recharge, différentes étapes de l'assemblage des éléments assurant cette fermeture verrouillée réversible de la recharge.

Une première étape, illustrée en figure 4a, consiste à ramener vers l'intérieur de la recharge chacun des premier et deuxième rabats *R1* et *R2,* en pliant le long des deux lignes de pliage respectives *P5* et *P6*, selon le sens des flèches. Une deuxième étape, illustrée en figure 4b, consiste ensuite à ramener le deuxième volet de fermeture *V2* (présentant une fente de verrouillage) vers l'intérieur de la recharge, selon le sens de la flèche, par-dessus les deux rabats *R1* et *R2.* Le premier volet de fermeture *V1* est ensuite également ramené par-dessus le volet *V2,* selon le sens de la flèche, lors d'une troisième étape illustrée en figure 4c, et la languette du volet *V1* est insérée dans la fente de verrouillage du volet *V2.* Les quatre éléments permettant la fermeture verrouillée réversible de la recharge sont dont superposés, comme illustré sur la figure 4d, de sorte à assurer une fermeture fiable, robuste et facile à mettre en œuvre, de la recharge une fois remplie avec les produits. De plus, comme déjà indiqué, il est quand même possible d'ouvrir la recharge sans la détériorer en retirant précautionneusement la languette de la fente de verrouillage. Cependant, les formes particulières de la languette et de la fente de verrouillage correspondante (caractéristiques connues en soi) nécessitent un geste spécifique pour pouvoir ouvrir la recharge, tout en empêchant son ouverture intempestive sans action spécifique.

Les figures 5a à 5c illustrent quant à elles des recharges 11a, 11b et 11c (respectivement selon les premier et deuxième modes de réalisation, et selon un troisième mode de réalisation non revendiqué), obtenues par montage et fermeture d'une découpe carton selon la technique proposée, dans leur position d'utilisation, c'est-à-dire le fond automatique en haut et la partie prédécoupée en bas pour la mise à disposition des produits contenus dans les recharges. Ces recharges sont donc destinées à être insérées dans un distributeur de produits menstruels, par exemple tel que décrit dans la demande de brevet précitée, et plus particulièrement dans des compartiments de réception de ces recharges.

## Revendications

1. Recharge pour produits menstruels, formée par une découpe en carton (10a, 10b, 10c) présentant les éléments suivants articulés entre eux par des lignes de pliage :
- quatre parois latérales comprenant :
- une première paire de parois opposées, dites face avant (*F-av*) et face arrière (*F-ar*), de forme rectangulaire, de même largeur, la longueur de ladite face (*F-av*) avant étant supérieure à la longueur de ladite face arrière (*F-ar*)*,* ladite face (*F-av*) avant présentant, à une extrémité supérieure, une partie amovible (*Ouv*) prédécoupée selon une forme prédéterminée pour la mise à disposition des produits contenus dans ladite recharge,
- une deuxième paire de parois opposées, dites premier côté (*C1*) et deuxième côté (*C2*), de même largeur,
- un fond à fermeture automatique, dit fond automatique, dont chaque élément (*F1, F2*, *F3, F4*) est articulé par une ligne de pliage (*P1, P2, P3, P4*) respectivement à une extrémité inférieure de chacune des quatre parois latérales,
- un premier et un deuxième rabats (*R1, R2*), chacun articulé par une ligne de pliage (*P5, P6*) respectivement dans le prolongement de l'extrémité supérieure desdites faces avant et arrière, et où ledit premier rabat (*R1*) est articulé par une ligne de pliage (*P5*) à ladite partie amovible (*Ouv*) prédécoupée de ladite face avant (*F-av*),
- un premier et un deuxième volets de fermeture (*V1, V2*), chacun articulé par une ligne de pliage (*P7, P8*) respectivement dans le prolongement de l'extrémité supérieure desdits premier et deuxième côtés (*C1, C2*), ledit premier volet de fermeture (*V1*) présentant une languette (*L*) et ledit deuxième volet de fermeture (*V2*) présentant une fente de verrouillage (*Fv*),
lesdits premier et deuxième volets de fermeture (*V1, V2*) coopérant entre eux par l'insertion de ladite languette (*L*) dans ladite fente de verrouillage (*Fv*) pour assurer une fermeture verrouillée réversible de ladite recharge, à l'extrémité opposée audit fond automatique.

2. **Recharge selon la revendication 1, où lesdits premier et deuxième rabats (*R1, R2*)** présentent une forme trapézoïdale dont la grande longueur correspond à la ligne de pliage (*P5*, *P6*) avec ladite face avant (*F-av*), respectivement face arrière (*F-ar*), et la largeur est inférieure à la largeur desdits premier et deuxième côtés (*C1, C2*)*.*

3. Recharge selon la revendication 1, où lesdits premier et deuxième côtés (*C1, C2*) présentent une forme composée à une extrémité inférieure d'un rectangle prolongé d'un triangle rectangle à une extrémité supérieure et où le plan supérieur reliant ladite face avant (*F-av*) et ladite face arrière (*F-ar*) présente un angle inférieur à 90° avec ladite face avant (*F-av*).

4. Recharge selon la revendication 1, où ladite découpe en carton (10a, 10b, 10c) est formée en une seule pièce.

5. Recharge selon la revendication 1, où ladite face arrière (*F-ar*) est articulée avec ledit deuxième côté (*C2*) par une ligne de pliage (*P9*), ledit deuxième côté (*C2*) est articulé avec ladite face avant (*F-av*) par une ligne de pliage (*P10*), ladite face avant (*F-av*) est articulée avec ledit premier côté (*C1*) par une ligne de pliage (P*11*) et le bord libre de ladite face arrière (*F-ar*) ou dudit premier côté (*C1*) présente un rabat de fixation (*Rf*) articulé par une ligne de pliage (*P12*)*.*

## Patentansprüche

1. Nachfüllpackung für Menstruationsprodukte, die von einem Zuschnitt aus Karton (10a, 10b, 10c) gebildet ist, der die folgenden Elemente aufweist, die durch Falzlinien miteinander gelenkig verbunden sind:
- ein erstes Paar von entgegengesetzt angeordneten Wänden, Vorderseite (F-av) und Rückseite (F-ar) genannt, die rechteckige Form und dieselbe Breite haben, wobei die Länge der Vorderseite (F-av) größer als die Länge der Rückseite (F-ar) ist, wobei die Vorderseite (F-av) an einem oberen Ende einen abnehmbaren Teil (Ouv) aufweist, der nach einer vorbestimmten Form für die Ausgabe der in der Nachfüllpackung enthaltenen Produkte vorausgeschnitten ist,
- ein zweites Paar von entgegengesetzt angeordneten Wänden, erste Seite (C1) und zweite Seite (C2) genannt, die dieselbe Breite haben,
- einen automatisch verschließenden Boden, Automatikboden genannt, bei dem jedes Element (F1, F2, F3, F4) durch eine Falzlinie (P1, P2, P3, P4) jeweils mit einem unteren Ende jeder der vier Seitenwände gelenkig verbunden ist,
- eine erste und eine zweite Lasche (R1, R2), die jeweils durch eine Falzlinie (P5, P6) jeweils in der Verlängerung des oberen Endes der Vorder- und Rückseiten gelenkig angebunden sind, wobei die erste Lasche (R1) durch eine Falzlinie (P5) mit dem vorausgeschnittenen lösbaren Teil (Ouv) der Vorderseite (F-av) gelenkig verbunden ist,
- eine erste und eine zweite Verschlussklappe (V1, V2), die jeweils durch eine Falzlinie (P7, P8) jeweils in der Verlängerung des oberen Endes der ersten und zweiten Seiten (C1, C2) gelenkig angebunden sind, wobei die erste Verschlussklappe (V1) eine Zunge (L) aufweist und die zweite Verschlussklappe (V2) einen Schlitz zum Verschließen (Fv) aufweist,
wobei die erste und zweite Verschlussklappe (V1, V2) miteinander durch das Einsetzen der Zunge (L) in den Schlitz zum Verschließen (Fv) zusammenwirken, um ein reversibles festes Verschließen der Nachfüllpackung an dem zum Automatikboden entgegengesetzt liegenden Ende zu gewährleisten.

2. Nachfüllpackung nach Anspruch 1, bei die der erste und zweite Lasche (R1, R2) eine Trapezform aufweisen, deren lange Seite der Falzlinie (P5, P6) mit der Vorderseite (F-av) bzw. Rückseite (F-ar) entspricht, und deren Breite geringer als die Breite der ersten und zweiten Seiten (C1, C2) ist.

3. Nachfüllpackung nach Anspruch 1, bei der die erste und zweite Seite (C1, C2) eine zusammengesetzte Form an einem unteren Ende eines Rechtecks, das von einem rechtwinkeligen Dreieck an einem oberen Ende verlängert ist, aufweisen, und bei der die obere Ebene, die die Vorderseite (F-av) und die Rückseite (F-ar) verbindet, einen Winkel kleiner als 90° mit der Vorderseite (F-av) aufweist.

4. Nachfüllpackung nach Anspruch 1, bei der der Zuschnitt aus Karton (10a, 10b, 10c) aus einem Stück gebildet ist.

5. Nachfüllpackung nach Anspruch 1, bei der die Rückseite (F-ar) gelenkig mit der zweiten Seite (C2) durch eine Falzlinie (P9) verbunden ist, die zweite Seite (C2) gelenkig mit der Vorderseite (F-av) durch eine Falzlinie (P10) verbunden ist, die Vorderseite (F-av) gelenkig mit der ersten Seite (C1) durch eine Falzlinie (P11) verbunden ist und der freie Rand der Rückseite (F-ar) oder der ersten Seite (C1) eine Befestigungslasche (Rf) aufweist, die durch eine Falzlinie (P12) gelenkig angebunden ist.

## Claims

1. Refill unit for menstrual products, which is formed by a cardboard cut-out (10a, 10b, 10c) having the following elements which are articulated with respect to one another by folding lines :
- four side walls comprising :
- a first pair of opposite walls, referred to as the front face *(F-av)* and the rear face *(F-ar),* which are rectangular in shape and of equal width, wherein the length of the front face *(F-av)* is greater than the length of the rear face (F-ar), wherein the front face *(F-av)* has, at an upper end, a detachable part *(Ouv),* which is pre-cut to a predetermined shape, for the dispensing of the products contained in the refill unit,
- a second pair of opposite walls, referred to as the first side (*C1*) and the second side (*C2*), of equal width,
- an automatically locking base, referred to as the auto-lock bottom, each element (*F1, F2, F3, F4*) of which is articulated by a respective folding line (*P1, P2, P3, P4*) at a lower end of each of the four side walls,
- a first flap (*R1*) and a second flap (*R2*), each connected in an articulated manner by a respective folding line (*P5, P6*) as an extension of the upper end of the front and rear faces, wherein the first flap (*R*1*)* is connected in an articulated manner by a folding line (*P5*) to the pre-cut detachable part (*Ouv*) of the front face (*F-a*v),
- a first closing section (*V1*) and a second closing section (*V2*), each connected in an articulated manner by a respective folding line (*P7, P8*) as an extension of the upper end of the first and second sides (*C1*, *C2*), wherein the first closing section (V*1)* has a tongue (*L*) and the second closing section (*V2*) has a locking slot (*Fv*),
wherein the first and second closing sections (*V1, V2*) cooperate with each other by the insertion of the tongue (*L*) into the locking slot (*Fv*) in order to ensure a reversible locked closure of the refill unit, at the opposite end with respect to the auto-lock bottom.

2. The refill unit according to claim 1, wherein the first and second flaps (*R1, R2*) have a trapezoidal shape, the long side of which corresponds to the folding line (*P5, P6*) with the front face (*F-av*) and the rear face (*F-ar*), respectively, and the width of which is less than the width of the first and second sides (*C1*, *C2*).

3. The refill unit according to claim 1, wherein the first and second sides (*C1*, *C2*) have a shape composed at a lower end by a rectangle which is extended by a right-angled triangle at an upper end, and wherein the upper plane connecting the front face (*F-av*) and the rear face (*F-ar*) has an angle of less than 90° with respect to the front face (*F-av*)*.*

4. The refill unit according to claim 1, wherein the cardboard cut-out (10a, 10b, 10c) is formed as one piece.

5. The refill unit according to claim 1, wherein the rear face *(F-ar)* is connected in an articulated manner to the second side (*C2*) by a folding line (*P9*), the second side (*C2*) is connected in an articulated manner to the front face *(F-av)* by a folding line *(P10),* the front face (F-*av*) is connected in an articulated manner to the first side *(C1)* by a folding line *(P11),* and the free edge of the rear face *(F-ar)* or of the first side (*C1*) has a fixation flap (*Rf*) connected in an articulated manner by a folding line (*P12*).
